# FASCICULE DE BREVET EUROPEEN

(11) **EP 0 217 265 B1**
(45) Date de publication et mention de la délivrance du brevet: **01.08.1990**
(21) Numéro de dépôt: 86113060.7
(22) Date de dépôt: 23.09.1986
(51) Int. Cl.: A61G 5/00, B61D 47/00

(54) **Dispositif permettant un acces aisé aux véhicules ferroviaires lors des arrêts en station**
Vorrichtung für leichten Zugang zu Schienenfahrzeugen während des Stationsaufenthaltes
Device for easy access to railway vehicles during station stops

(30) Priorité: 25.09.1985 FR 8514203
(43) Date de publication de la demande: 08.04.1987
(73) Titulaire: GEC ALSTHOM SA, 75116 Paris (FR)
(72) Inventeur: Hachet, Joel, F-17000 La Rochelle (FR); Harguindeguy, Patrick, F-17000 La Rochelle (FR)
(74) Mandataire: Weinmiller, Jürgen

(56) Documents cités:
- EP-A- 0 049 227
- WO-A-80/01266
- FR-A- 2 416 136
- US-A- 4 381 899
- Petit Larousse Illustré, 1986, p. 719

## Description

La présente invention concerne un véhicule ferroviaire comportant un dispositif d'accès aisé à ce véhicule lors des arrêts en station, le dispositif comportant une rampe destinée à être logée sous le plancher du véhicule lors du roulage de celui-ci et à être posée en appui sur un quai lors d'un arrêt en station, et un mécanisme de guidage et d'entraînement de la rampe situé sous le plancher du véhicule.

Ce véhicule est surtout destiné aux personnes ayant des difficultés de marche, aux handicapés en fauteuil roulant, ou aux personnes utilisant des bagages à roulettes.

On connaît, notamment par le document FR-A- 2 416 136, un tel véhicule comportant un dispositif d'accès constitué de deux rampes logées sous le plancher. Par un mouvement de sortie horizontal, ces deux rampes sont posées sur le quai, puis par un mouvement de rotation autour d'un axe situé au niveau du quai, une seule rampe est amenée au niveau du seuil du véhicule. Ces deux rampes rendent le dispositif lourd et encombrant et exigent la mise en place d'une articulation extérieure, au niveau du quai, qui est dangereuse pour les voyageurs.

Le but de l'invention est de proposer un dispositif léger qui utilise une seule rampe permettant une liaison en pente douce entre le plancher d'un véhicule et un quai, quelles que soient la distance et la différence de niveau entre le véhicule et le quai.

Le véhicule selon la présente invention est caractérisé en ce que le dispositif comporte un seuil articulé entre deux positions extrêmes, une position horizontale lors du roulage du véhicule constituant ainsi une partie du plancher de ce véhicule, et une position inclinée constituant avec une partie de la rampe elle même inclinée, une rampe continue permettant l'accès au véhicule.

La partie de la rampe, située côté mécanisme de guidage et d'entraînement, est guidée et entrainée horizontalement dans une glissière, et la rampe est en appui constant sur des galets montés sur un bras articulé, ces galets supportant le seuil en position horizontale et la rotation du bras provoquant l'inclinaison du seuil et de la rampe.

Un volet de protection masque totalement le seuil, la rampe et le mécanisme de guidage et d'entrainement, lors du roulage du véhicule.

En outre, lorsque la rampe est sortie, elle conserve la possibilité d'osciller par rapport à la caisse du véhicule, ce qui permet de ne pas blesser les voyageurs dont les pieds seraient en bordure du quai, et ce qui permet aussi à la caisse de s'abaisser sous l'effet de la montée des voyageurs sans nuire au mécanisme de guidage et d'entraînement. De plus, ce dispositif d'accès est réversible, ce qui permet, en cas de panne, de rentrer la rampe à la main, après isolement électrique du moteur.

Il est décrit ci-après, à titre d'exemple et en référence aux dessins annexés, un véhicule selon l'invention.

Les figures 1 à 4 montrent respectivement la position escamotée du dispositif d'accès sous le véhicule, deux positions intermédiaires et enfin sa position dépliée, en appui sur le quai.

La figure 5 montre en vue de dessous, les moyens d'entraînement permettant le déplacement du dispositif d'accès.

Dans la figure 1, il est représenté un quai 1, un véhicule 10 comportant une porte fermée 11, un plancher 12 sous lequel est logé le dispositif d'accès. Ce dispositif d'accès comporte un seuil 20, une rampe 30, un mécanisme de guidage et d'entraînement 40, un bras articulé 50 pour le guidage de l'extrémité de la palette, un volet 60 de protection.

Le seuil 20, qui forme une partie de la rampe d'accès et qui constitue également une partie du plancher 12 du véhicule, est articulé autour d'un axe 21 situé au niveau du plancher 12. Ce seuil est muni d'une semelle 22 comportant une rampe 23.

La rampe 30 est composée de deux parties distinctes 31, 32, une partie de guidage et d'entraînement 31 et une partie fonctionnelle 32 formant l'autre partie de la rampe d'accès. Du côté de la partie 31, la rampe 30 comporte deux galets 33 (un seul étant représenté), qui roulent chacun dans une glissière 41 du mécanisme 40, une pièce 38, sensiblement en forme de U, qui reçoit une rotule 42 du mécanisme 40, et deux basculeurs 34 articulés autour d'un axe 35 et comportant chacun un galet 36 et deux crochets 37, ces basculeurs étanttoujours ramenés dans cette position par des ressorts non représentés.

Le mécanisme 40 comporte, environ à l'extrémité des glissières 41, côté quai, une rampe 41A située sur le passage du galet 36 du basculeur 34. La rotule 42 du mécanisme 40 est entraînée par une biellette 43 tournant autour d'un axe 44. Ce mécanisme comporte en fait deux rotules 42, deux pièces en U 38, deux biellettes 43 raccordées par une bielle 45 et entraînées par un motoréducteur 47 et une vis à bille 48.

Le bras 50, articulé autour d'un axe 51, reçoit à son extrémité, six galets 52 (un seul étant représenté) qui servent d'appui pour l'extrémité de la partie 32 de la rampe.

Le volet 60, articulé également autour de l'axe 51, comporte un bras 61 sur lequel est soudé un profilé 62 et à l'extrémité duquel sont montés deux galets 63, un seul de ces galets étant représenté. Un garnissage 64 recouvre le volet 60 et prolonge le profil légèrement arrondi de la porte 11.

Dans cette position de la rampe 30, les deux galets 63 sont logés chacun dans une échancrure de la rampe 30, ces échancrures étant mieux visibles en figure 5.

La figure 2 montre une position intermédiaire dans laquelle la porte 11 est ouverte et la rampe 30 est partiellement sortie. Les deux galets 36 des basculeurs 34 sont en appui chacun sur une rampe 41A pour engager les crochets 37 sur l'axe des galets 52. Le volet 60 a déjà été incliné par la sortie de la rampe 30 et les galets 63 roulent sous cette rampe 30.

La figure 3 montre une autre position intermédiaire dans laquelle les crochets 37 des basculeurs 34 sont engagés sur les axes des galets 52 et provoquent ainsi la rotation du bras 50. La rotation de ce bras 50 va provoquer un basculement de la rampe 30 mais aussi un basculement du seuil 20 car sa semelle 22 est en appui sur les galets 52 du bras 50.

La figure 4 montre la position dépliée dans laquelle la rampe 30 est en appui sur le quai et le seuil 20 est en appui sur la rampe environ au point de jonction des deux parties 31, 32 de la rampe 30. Ce seuil 20 et la partie 32 de la rampe 30 constituent donc une rampe d'accès complète. Le bras 50 est en appui sur une butée 53.

La figure 5 représente en vue de dessous montrant le mécanisme d'entraînement de la palette. Ce mécanisme est constitué par un motoréducteur 47 articulé autour d'un axe 46, une vis à billes 48 transmettant un mouvement linéaire à une biellette 43 et par l'intermédiaire d'une bielle d'accouplement 45 à une autre biellette 43.

Les extrémités des biellettes 43 sont munies de rotules 42 qui s'engagent dans les pièces en forme de U 38, ces pièces 38 étant solidaires de la rampe 30.

Les rotules 42 entraînent donc la rampe 30 en translation, et cette figure 5 montre les deux positions extrêmes de la rampe 30, en traits forts la position escamotée correspondant à la figure 1, et en traits interrompus la position dépliée correspondant à la figure 4.

Dans cette figure 5, on voit également les échancrures 32A de la rampe 30 permettant, en position escamotée, le logement des galets 63 du volet 60.

Un tel dispositif fonctionne de la manière suivante: Dès l'arrêt du véhicule en station, la porte 11 s'ouvre, le motoréducteur 47 est mis en marche et pousse, par l'intermédiaire de la vis à bille et des biellettes, la rampe 30 vers l'extérieur du véhicule. La rampe 30 se déplace alors horizontalement et le seuil 20 reste horizontal jusqu'à l'accrochage du bras 50 (fig. 3). La course du mécanisme d'entraînement 40 continue et la rotation du bras 50 provoque également la rotation de la rampe 30 et du seuil 20. La rampe ainsi formée vient en appui sur le quai.

Avant le redémarrage du véhicule, on inverse la rotation du moteur-réducteur 47 et on provoque ainsi l'escamotage de la rampe 30 sous le véhicule, puis on referme la porte 11.

## Revendications

1. Véhicule ferroviaire comportant un dispositif d'accès aisé à ce véhicule lors des arrêts en station, le dispositif comportant une rampe (30) destinée à être logée sous le plancher du véhicule lors du roulage de celui-ci et à être posée en appui sur un quai (1) lors d'un arrêt en station, et un mécanisme de guidage et d'entraînement de la rampe situé sous le plancher du véhicule, caractérisé en ce que ce dispositif comporte un seuil (20) articulé entre deux positions extrêmes, une position horizontale lors du roulage du véhicule constituant ainsi une partie du plancher (12) de ce véhicule, et une position inclinée constituant avec une partie (32) de la rampe (30) elle-même inclinée, une rampe continue permettant l'accès au véhicule.

2. Véhicule selon la revendication 1, caractérisé en ce que la partie (31) de la rampe (30), située côté mécanisme de guidage et d'entraînement, est guidée et entrainée horizontalement dans une glissière (41), et en ce que la rampe (30) est en appui constant sur des galets (52) montés sur un bras articulé (50), ces galets supportant le seuil en position horizontale et la rotation du bras (50) provoquant l'inclinaison du seuil (20) et de la rampe (30).

3. Véhicule selon l'une des revendications 1 ou 2, caractérisé en ce qu'il comporte un volet de protection (60) destiné à masquer totalement le seuil, la rampe et le mécanisme de guidage et d'entraînement, lors du roulage du véhicule.

## Patentansprüche

1. Schienenfahrzeug mit einer Vorrichtung zum leichten Zugang zu diesem Fahrzeug während des Bahnhofsaufenthalts, wobei die Vorrichtung eine Rampe (30), die dazu bestimmt ist, während des Fahrens unter dem Fußboden des Fahrzeugs untergebracht und beim Bahnhofsaufenthalt auf einen Bahnsteig (1) aufgesetzt zu werden, und einen Mechanismus zur Führung und zum Antrieb der Rampe aufweist, der sich unter dem Fußboden des Fahrzeugs befindet, dadurch gekennzeichnet, daß die Vorrichtung eine Schwelle (20) aufweist, die zwischen zwei Endstellungen schwenkbar angeordnet ist, und zwar einer waagerechten Stellung während der Fahrt des Fahrzeugs, in der sie Teil des Fußbodens (12) dieses Fahrzeugs ist, und einer geneigten Stellung, in der sie zusammen mit einem Teil (32) der ihrerseits geneigten Rampe (30) eine durchgehende Rampe bildet, die den Zugang zum Fahrzeug ermöglicht.

2. Fahrzeug nach Anspruch 1, dadurch gekennzeichnet, daß der Teil (31) der Rampe (30), der sich auf der Seite des Führungs- und Antriebsmechanismus befindet, waagrecht in einer Schiene (41) geführt und angetrieben wird, und daß die Rampe (30) dauernd auf Rollen (52) aufliegt, die auf einem Gelenkarm (50) angeordnet sind, wobei diese Rollen die Schwelle in waagrechter Stellung halten und die Drehung des Arms (50) die Neigung der Schwelle (20) und der Rampe (30) bewirkt.

3. Fahrzeug nach einem der Ansprüche 1 oder 2, dadurch gekennzeichnet, daß es eine Schutzklappe (60) aufweist, die die Schwelle, die Rampe und den Führungs- und Antriebsmechanismus während der Fahrt des Fahrzeugs völlig verdekken soll.

## Claims

1. A rail vehicle including a device providing easy access to the vehicle during station stops, the device comprising a ramp (30) designed to be received beneath the floor of the vehicle while the vehicle is running and to be rested on a platform (1) during a station stop, and a guide and drive mechanism for the ramp situated beneath the vehicle floor, the vehicle being characterized in that the device comprises a sill (20) articulated between two extreme positions, namely a horizontal position while the vehicle is running thus constituting a portion of the floor (12) of the vehicle, and a sloping position constituting together with a portion (32) of the ramp (30) which is likewise sloping a continuous ramp providing access to the vehicle.

2. A vehicle according to claim 1, characterized in that the portion (31) of the ramp (30) situated adjacent the guide and drive mechanism is guided and driven horizontally in a slideway (41), and in that the ramp (30) bears continuously against wheels (52) mounted on an articulated arm (50), said wheels supporting the sill in its horizontal position, and rotation of the arm (50) causing the sill (20) and the ramp (30) to slope.

3. A vehicle according to claim 1 or 2, characterized in that it includes a protective flap (60) for completely masking the sill, the ramp, and the guide and drive mechanism while the vehicle is running.
